# EUROPÄISCHE PATENTSCHRIFT

(11) **EP 1 183 702 B1**
(45) Veröffentlichungstag und Bekanntmachung des Hinweises auf die Patenterteilung: **31.12.2008**
(21) Anmeldenummer: 01936088.2
(22) Anmeldetag: 16.03.2001
(51) Int. Cl.: H01H 71/10

(54) **KNEBELVERBINDUNG**
LOCKING HANDLE CONNECTION
ASSEMBLAGE DE MANETTES

(30) Priorität: 17.03.2000 DE 10013106
(43) Veröffentlichungstag der Anmeldung: 06.03.2002
(73) Patentinhaber: AEG Niederspannungstechnik GmbH & Co. KG, 24534 Neumünster (DE)
(72) Erfinder: HILLEBRAND, Dietmar, 31848 Bad Münder (DE); BREMER, Uwe, 31559 Haste (DE)
(74) Vertreter: TBK-Patent
(86) Internationale Anmeldenummer: PCT/EP2001/003033
(87) Internationale Veröffentlichungsnummer: WO 2001/069628

(56) Entgegenhaltungen:
- EP-A- 0 350 736
- EP-A- 0 662 702
- EP-A- 0 872 867

## Beschreibung

Die vorliegende Erfindung betrifft eine Knebelverbindung zur Kopplung von Knebeln zweier Schalteinrichtungen insbesondere eines Fernantriebs sowie zumindest einer weiteren Schalteinrichtung, nämlich eines LS-Schalters und/oder eines Hilfsschalters gemäß dem Oberbegriff des Patentanspruchs 1.

Aus dem Stand der Technik, beispielsweise gemäß der EP 0 662 702 A1 ist eine Schalthebelverbindung dieser Gattung bekannt. Die in diesem Stand der Technik offenbarte Schalthebelverbindung dient der starren Kopplung mehrerer um eine gemeinsame Achse schwenkbarer und jeweils ein Betätigungselement aufweisender Schalthebel bzw. Knebel eines mehrpoligen Schalters. Diese Verbindung wird in einfacher und in einer für eine Massenfertigung geeignete Weise dadurch erreicht, dass die Betätigungselemente der Knebel jeweils als elastisch verformbares Spreizteil ausgebildet und miteinander durch einen in die Spreizteile eingepressten Stift gekoppelt sind.

Eine derartige Kopplungsvorrichtung ist beispielsweise an dem Betätigungselement eines einpoligen Leitungs-, Fehlerstrom- oder Motorschutzschalters vorgesehen. An diese Schalter werden oftmals Schalteinrichtungen wie Zubehörschalter, Fernauslöser oder Hilfsschalter angebaut bzw. angestapelt.

Die vorstehend umschriebene Schalthebelverbindung dient zur synchronen Betätigung der Schalter über deren Betätigungselemente.

Zusammenfassend sieht die technische Lehre dieses Standes der Technik folglich vor, das Kopplungsteil als eine Rundachse auszubilden, die durch durch die Spreizteile ausgebildete Durchgangslöcher der Betätigungselemente benachbarter Schalter geschoben bzw. in diese eingedrückt wird. Beispielsweise kann so ein Hilfsschalter an einen LS-Schalter bzw. eine Fernbetätigung angebaut werden, wobei eine solche Rundachse durch die Durchgangslöcher der Betätigungselemente beider Schalteinrichtungen geschoben wird.

Da die Rundachse innerhalb der Durchgangslöcher der Betätigungselemente eingeschoben oder eingepresst ist, ist es schwierig, für den Fall, dass eines der gekoppelten Schalteinrichtungen funktionsunfähig wird, dieses aus dem Schalteinrichtungsverbund heraus zu lösen.

Darüber hinaus werden bei der Übertragung von Betätigungskräften beispielsweise auf den Knebel einer Fernbetätigung die Spreizteile deformiert, d.h. aufgeweitet, wodurch daran gekoppelte Schalteinrichtungen wie beispielsweise LS-Schalter ggf. nicht mehr korrekt betätigt bzw. deren Knebel nicht mehr umgelegt werden können.

Angesichts dieses Stands der Technik ist es Aufgabe der Erfindung, eine gattungsgemäße Knebelverbindung zu schaffen, deren Handhabung insbesondere mit Blick auf den Ein- und Ausbau eines oder mehrerer Schalteinrichtungen eines Schalteinrichtungsverbunds gegenüber dem Stand der Technik verbessert ist. Ferner soll die Knebelverbindung insgesamt eine erhöhte Funktionalität aufweisen.

Diese Aufgabe wird erfindungsgemäß durch eine Knebelverbindung mit den Merkmalen des Patentanspruchs 1 gelöst.

Demzufolge hat die erfindungsgemäße Knebelverbindung zur starren Kopplung des Knebels einer Schalteinrichtung, vorzugsweise eines Fernantriebs mit dem Knebel mindestens einer weiteren Schalteinrichtung mittels eines an einem der Knebel geführten Kopplungsbauteils, ein achsförmiges Aussteifungselement, welches an seinen Endabschnitten mit dem das Kopplungsbauteil führenden Knebel im wesentlichen im Parallelabstand zum Kopplungsbauteil derart befestigt ist, dass Torsionsmomente in den Knebel übertragen werden können.

Durch diese Maßnahme kann der Knebel derart versteift werden, dass Betätigungskräfte, die über das Kopplungsbauteil in den Knebel vorzugsweise der Fernbetätigung eingeleitet werden zur keiner Deformation des Knebels führen und daher die Funktionsfähigkeit erhalten bleibt.

Vorteilhaft ist es dabei gemäß Anspruch 2, wenn der das Kopplungsbauteil lagernde Knebel ein solches Drehgelenk zur schwenkbaren Lagerung des Knebels am Gehäuse der Schalteinrichtung hat, welches derart gestaltet ist, dass in Betätigungsrichtung einwirkende Biegekräfte auf das Kopplungsbauteil über das Drehgelenk in das Gehäuse übertragbar sind und wenn das Aussteifungselement auf der Schwenkachse des Knebels mit diesem endseitig drehfest verbunden ist. Hierdurch wird das Massenträgheitsmoment des Knebels durch das Aussteifungselement nicht zusätzlich vergrößert und daher Schaltreaktion aufrecht erhalten.

Ein weiterer Aspekt der Erfindung besteht darin, das Kopplungsbauteil als eine teleskopförmig ausziehbare Mitnahmeschiene oder -stange auszubilden, die an einem der Knebel langsverschiebbar gehalten ist und einen Eingriffsabschnitt hat, der mit dem jeweils anderen Knebel für eine Kraftübertragung in Betätigungsrichtung beider Knebel in Eingriff gebracht werden kann. Der die Mitnahmeschiene lagernde Knebel ist für eine Krafteinleitung in das Gehäuse der zugehörigen Schalteinrichtung sowie für eine Ausziehbewegung und Führung der Mitnahmeschiene entsprechend ausgestaltet.

Der wesentliche Vorteil dieser Ausgestaltung besteht darin, dass die aneinander gestapelten, zu koppelnden Schalteinrichtungen nach deren Montage beispielsweise an einer aus dem Stand der Technik bekannten Befestigungsschiene durch entsprechendes Ausziehen der Mitnahmeschiene mechanisch gekoppelt werden können, wobei fur den Fall, dass eine der gekoppelten Schalteinrichtungen eine Fehlfunktion aufweist, die Mitnahmeschiene lediglich entlang des die Mitnahmeschiene lagernden Knebels verschoben und damit die funktionsunfähige Schalteinrichtung aus dem Schalteinrichtungsverbund gelöst werden kann.

Vorteilhaft ist es ferner, wenn die Lagerung des in Rede stehenden Knebels entweder eine axial langgezogene, scharnierförmige Gestalt hat oder aus einer Mehrzahl von axial beabstandeten Lagerböcken besteht, die Biegekräfte als Druckkräfte in das Gehäuse über deren Anlenkzapfen einleiten können. Im letzteren Fall ist das Aussteifungselement als Starrachse ausgebildet und endseitig an den Lagerböcken zentrisch fixiert.

Weitere vorteilhafte Ausgestaltungen der Erfindung sind dabei Gegenstand der übrigen Unteransprüche.

Die Erfindung wird nachstehend anhand bevorzugter Ausführungsbeispiele unter Bezugnahme auf die begleitenden Zeichnungen näher erläutert.

Es zeigen:
Fig. 1 - die Explosionsdarstellung einer Knebelverbindung zur allgemeinen Erläuterung von deren Funktionsweise,
Fig. 2a bis 2d - die Perspektivenansichten der Knebelverbindung gemäß der Fig. 1 in unterschiedlichen Eingriffspositionen,
Fig. 3a und 3b - die Perspektivenansichten der Knebelverbindung gemäß einem ersten bevorzugten Ausführungsbeispiel der Erfindung,
Fig. 4a und 4d - die Knebelverbindung in Perspektivenansicht gemäß einem zweiten bevorzugten Ausführungsbeispiel der Erfindung und
Fig. 5 - die Perspektivenansicht eines Fernantriebs mit der erfindungsgemäßen Knebelverbindung.

Gemäß der Fig. 1 besteht eine Knebelverbindung im allgemeinen aus einem stegförmig ausgebildeten Betätigungselement 1 des Knebels 2 einer Schalteinrichtung, vorzugsweise eines Fernantriebs (siehe Fig. 5), einer Mitnahmeschiene 3, die an dem stegförmigen Betätigungselement 1 längsverschieblich gelagert ist sowie einem Klemm- bzw. Rastelement 4, welches die Mitnahmeschiene 3 in ausgezogenen Positionen hält.

Das Betätigungselement 1 hat unter Ausbildung des Knebels 2 des beispielsweise in Fig. 5 gezeigten Fernantriebs ein Drehgelenk, bestehend aus zwei längs des stegförmigen Betätigungselements 1 beabstandeten Lagerböcken 5, 6, die an entsprechend geformte Anlenkstellen des Fernantriebsgehäuses schwenkbar gelagert werden können.

Das stegförmige Betätigungselement 1 bildet in seinem Querschnitt ein im wesentlichen trapezförmiges Kastenprofil, wodurch sich ein längs des schwenkförmigen Betätigungselements 1 sich erstreckender Tunnel 1a ausbildet.

In der Tunneldecke, welche der Oberseite des Betätigungselements 1 entspricht, ist ein fensterförmiger Durchbruch 7 ausgenommen. Vorliegend hat dieser Durchbruch 7 eine im wesentlichen rechteckige Gestalt. An den oberen Längskantenabschnitten des stegförmigen Betätigungselements 1 sind an den sich gegenüberliegenden Seitenwänden Längsnuten 8 ausgebildet, wodurch die beiden Längskanten des Betätigungselements 1 Hinterschneidungen bilden.

Am Tunnelboden, d. h. an der zum Tunnel 1a hin zugewandten Unterseite des Betätigungselements 1 ist mittig eine längs des Betätigungselements 1 sich erstreckende Führungswulst 9 einstückig ausgebildet, die im Querschnitt ein im wesentlichen Dreiviertelkreis-Vollprofil hat. Vorzugsweise ragt dabei diese Führungswulst 9 an den beiden sich gegenüberliegenden Stirnseiten des stegförmigen Betätigungselements 1 zapfenförmig vor. Im Querschnitt bildet somit der Tunnel 1a einschließlich des wulstförmigen Vorsprungs im wesentlichen ein C-förmiges Hohlprofil aus.

An den beiden gegenüberliegenden Stirnflächen des stegförmigen Betätigungselements 1 sind an diametrisch sich gegenüberliegenden Ecken des im Querschnitt trapezförmigen Betätigungselements 1 Ausnehmungen 10, 11 vorgesehen, welche Anschlagflächen ausbilden, die im wesentlichen parallel zur Seitenfläche der jeweiligen Stirnseite ausgerichtet, jedoch gegenüber der jeweiligen Stirnseite längs des Betätigungselements 1 nach innen versetzt sind.

Wie ferner aus der Fig. 1 zu entnehmen ist, ist das Klemm- bzw. Rastelement 4 als eine Art Deckel oder Kappe ausgebildet, die hinsichtlich ihrer Querschnittsform an die Oberseite der Tunneldecke des Betätigungselements 1 angeglichen ist. Die Kappe 4 ist dabei von einer haubenförmigen, länglichen Gestalt, deren axiale Länge der Länge des stegförmigen Betätigungselements 1 entspricht. An den beiden freien Längskanten ist die Kappe zu zwei stummelförmigen Schenkeln, bzw. Leisten unter Ausbildung eines im wesentlichen U-förmigen Querschnitts abgewinkelt, wobei sich an den freien Endkanten der stummelförmigen Leisten nach innen sich erstreckende Rastschienen 12 ausbilden.

An den beiden Stirnseiten der Kappe 4 befinden sich an diametrisch sich gegenüberliegenden Ecken Anschlagsplatten 13, 14, welche sich parallel zur jeweiligen Stirnseite in einer Ebene mit der Stirnseite angeordnet sind und sich mit Bezug zur im wesentlichen U-förmigen Querschnittsgestalt der Kappe 4 nach innen erstrecken.

An der Oberseite der Kappe 4 befinden sich in deren Mittenabschnitt 2 längs beabstandete Ausbrüche, in die federelastische Rastnasen 15 hineinragen. An den zur Innenseite der Kappe zugewandten Fläche der beiden Rastnasen 15 sind endseitig noppenförmige Vorsprünge 16 ausgebildet, die bezüglich der Kappeninnenfläche nach innen vorragen.

Die Mitnahmeschiene 3 hat in ihren Querschnitt eine im wesentlichen C-förmige Kontur dergestalt, dass deren Querschnittsprofil im wesentlichen dem Hohlraumquerschnitt des am stegförmigen Betätigungselement 1 ausgebildeten Tunnels 1a angeglichen ist. Das heißt, dass der innere Querschnitt des C-Profils zwischen halb- und dreiviertelkreisförmig ausgestaltet ist, derart, dass er den wulstförmigen Vorsprung 9 am Betätigungselement 1 spielfrei oder mit geringfügigem Unter- /Übermaß umgreift.

Die Außenkontur der Mitnahmeschiene 3 entspricht im wesentlichen der Innenkontur des vom Betätigungselement 1 ausgebildeten Tunnels 1a mit geringfügigem Untermaß, derart, dass ein im wesentlichen spielfreies Einschieben der Mitnahmeschiene 3 in den vom Betätigungselement 1 ausgebildeten Tunnel 1a ermöglicht wird.

An der Oberseite der Mitnahmeschiene 3 sind eine Anzahl von längs beabstandeten kalottenförmigen Ausnehmungen 17 ausgebildet, deren Form der Form der noppenförmigen Vorsprünge 16 an der Klemm- bzw. Rastkappe 4 entspricht. Der Abstand der kalottenförmigen Ausnehmungen 17 ist dabei derart gewählt, dass bei Auflegen der Kappe 4 auf die Mitnahmeschiene 3 beide noppenförmigen Rastvorsprünge 16 in zwei kalottenförmige Ausnehmungen 17 eingreifen.

Die Lange der Mitnahmeschiene 3 beträgt in etwa das 1- bis 2-fache, vorzugsweise das 1,5-fache der Länge des stegförmigen Betätigungselements 1.

An den beiden Längskanten der Mitnahmeschiene 3 sind Längsnuten 18 ausgeformt, deren Nutentiefe und -form den diametrisch sich gegenüberliegenden Anschlagsplatten 13, 14 der Kappe 4 angepasst ist. In einem Mittenabschnitt der Mitnahmeschiene 3 sind die beiden sich gegenüberliegenden Nuten unter Ausbildung von stegförmigen Stoppern 19 unterbrochen, wobei die beiden Stopper 19 an den sich gegenüberliegenden Nuten 18 längs der Mitnahmeschiene 3 versetzt angeordnet sind.

Für eine Montage der Knebelverbindung wird die Mitnahmeschiene 3 in den im Betätigungselement 1 des Knebels 2 ausgebildeten Tunnel 1a eingeschoben, wobei die Mitnahmeschiene 3 vom wulstförmigen Vorsprung 9 am Tunnelgrund, von den Seitenwänden wie auch von der Deckenwandung des Tunnels 1a spielfrei, ggf. unter geringfügigem Druck (kleine Presspassung) geführt wird.

Sobald die Mitnahmeschiene 3 in den Tunnel 1a vollständig eingeführt ist, wird das kappenförmige Klemm-/Rastelement 4 auf die Tunneldecke aufgedrückt, indem die beiden sich gegenuberliegenden, längs verlaufenden Rastschienen 12 an den stummelförmigen Schenkeln der Kappe 4 die durch die Nuten 8 längs des Betätigungselements 1 ausgebildeten Hinterschneidungen hintergreifen und dabei in die Nuten 8 einschnappen.

An dieser Stelle sei darauf hingewiesen, dass das kappenförmige Klemm-/Rastelement 4 eine vorbestimmte Eigenelastizität aufweist, die ein Einschnappen der Rastschienen 12 in die Nuten 8 ermöglicht.

Mit dem Einschnappen der längs sich erstreckenden Rastschienen 12 der Klemm-/Arretierkappe 4 in die Längsnuten 8 des Betätigungselements 1 wird die Kappe 4 durch die beiden diametrisch sich gegenüberliegenden Anschlagsplatten 13, 14 längs positioniert, welche sich an die Anschlagsflächen der diametrisch sich gegenüberliegenden Ausnehmungen 10, 11 anlegen, wobei die Anschlagsplatten 13, 14 in die sich gegenüberliegenden Nuten 18 der Mitnahmeschiene 3 ragen.

Gleichzeitig werden die noppenförmigen Vorsprünge 16 an den federelastischen Rastelementen 15 durch den fensterförmigen Durchbruch 7 in der Tunneldecke des Betätigungselements 1 auf die Oberseite der Mitnahmeschiene 3 federelastisch aufgepresst, wobei die noppenförmigen Vorsprünge 16 der federelastischen Rastelemente 15 bei entsprechender Relativstellung der Mitnahmeschiene 3 in die kalottenförmigen Ausnehmungen 17 an der Oberseite der Mitnahmeschiene 3 einrasten.

In den Figuren 2a bis 2d ist die vorstehend beschriebene Knebelverbindung in zusammengebautem Zustand sowie in unterschiedlichen Rastpositionen der Mitnahmeschiene 3 dargestellt.

Wie hieraus zu entnehmen ist, kann die Mitnahmeschiene 3 sowohl linksseits wie auch rechtsseits des stegförmigen Betätigungselements 1 teleskopförmig aus dem im Betätigungselement 1 ausgebildeten Tunnel 1a herausgezogen werden. Dabei werden die einzelnen Positionen durch jeweiliges Einschnappen der noppenförmigen Rastvorsprünge 16 in die kalottenförmigen Rücksprünge 17 definiert. Durch die Anordnung zweier längs beabstandeter noppenförmiger Rastvorsprünge 16 ist es möglich, zwei Mitnahmeschienen 3 von beiden Seiten des Betätigungselements 1 in den darin ausgebildeten Tunnel 1a einzustecken und durch jeweils einen Rastvorsprung 16 in Längsrichtung zu positionieren.

Um ein vollständiges Herausziehen der Mitnahmeschiene 3 aus dem Tunnel 1a zu verhindern, sind die vorstehend erwähnten Stopper 19 im Mittenabschnitt der Mitnahmeschiene 3 vorgesehen. Diese legen sich bei einer vorbestimmten Längsposition an die jeweilige Anschlagsplatte 13, 14, welche in die Führungsnuten 18 der Mitnahmeschiene 3 vorragen, an und blockieren somit ein weiteres Verschieben der Mitnahmeschiene aus dem Tunnel 1a. Wie ferner vorstehend ausgeführt wurde, sind die beiden gegenüberliegenden Stopper 19 in Längsrichtung der Mitnahmeschiene 3 versetzt angeordnet, um den Herausziehweg der Mitnahmeschiene 3 aus dem Tunnel 1a an den sich gegenüberliegenden Stirnseiten des Betätigungselements 1 zu vergrößern. Der bei maximal ausgezogener Position im Tunnel 1a verbleibende Anteil der Mitnahmeschiene 3 ist dabei ausreichend, Biegekräfte die in Betätigungsrichtung der Mitnahmeschiene auf diese einwirken, in die Tunnelwandung sowie den wulstförmigen Vorsprung 9 zu übertragen, und über die beiden längs beabstandeten Lagerböcke 5, 6 in das Gehäuse der entsprechenden Schalteinrichtung, vorzugsweise des Fernantriebs abzuleiten.

An dieser Stelle wird darauf hingewiesen, dass der wulstförmige Vorsprung 9 durchgehend längs des Betätigungselements 1 innerhalb des Tunnels 1a ausgebildet ist, wodurch das Betätigungselement 1 selbst ausgesteift wird. Dies ist insofern notwendig, als dass es sich bei dem Betätigungselement 1, einschließlich dem Knebel 2 um ein Kunststoffspritzgussteil handelt, welches für eine Aufnahme und Übertragung von Biegekräften entsprechend ausgeformt sein muss.

Als Eingriffsabschnitt mit den Knebeln beispielsweise von LS-Schaltern dient dabei die Unterseite der Mitnahmeschiene 3 welche durch die Schenkel ihres C-förmgen Querschnittsprofils quasi eine Mitnahmenut ausbildet und somit die zu koppelnden Knebel außenseitig umgreift.

Die Figuren 3a und 3b zeigen eine Knebelverbindung gemäß einem ersten bevorzugten Ausführungsbeispiel der Erfindung. Sämtliche technische Merkmale, welche mit den technischen Merkmalen der vorstehend beschriebenen Knebelverbindung übereinstimmen, sind mit den gleichen Bezugszeichen versehen, wobei auf deren erneute detaillierte Beschreibung verzichtet werden kann. Insofern unterscheidet sich die Knebelverbindung gemäß dem ersten bevorzugten Ausführungsbeispiel gegenüber der Knebelverbindung gemäß der Figuren 1 und 2 in den nachfolgenden technischen Merkmalen:

Wie eingangs bereits angedeutet wurde, sind an dem stegförmigen Betätigungselement 1 längs beabstandete Lagerböcke 5, 6 oder Lageraugen unter Ausbildung des Knebels 2 einstückig ausgeformt, über die das Betätigungselement 1 schwenkbar am Gehäuse vorzugsweise eines Fernantriebs angelenkt ist. Wie ferner vorstehend ausgeführt wurde, wirken auf das Betätigungselement 1, insbesondere bei maximal ausgefahrener Position der in Fig. 3a und 3b nicht weiter dargestellten Mitnahmeschiene 3 Biegekräfte in Betätigungsrichtung des Knebels 2 ein, die zu einer Deformation des Betätigungselements 1 führen können, wodurch die Funktionsfähigkeit des Knebels 2 gefährdet ist.

Um die Problematik der Deformation des vorzugsweise aus Kunststoffspritzguss gefertigten Betätigungselements 1 bzw. Knebels 2 zu entschärfen, ist wie ferner vorstehend ausgeführt wurde der längs sich erstreckende wulstförmige Vorsprung 9 am Tunnelgrund einstückig angeformt, welcher insbesondere dem stegförmigen Element 1 eine gewisse Eigensteifigkeit verleiht. Trotz dieser Formgebung sowie des Kastenprofils des stegförmigen Betätigungselements 1 selbst ist eine Deformation insbesondere eine Verbiegung aufgrund der Biegebelastung über die Mitnahmestange 3 nicht auszuschließen.

Das erste Ausführungsbeispiel der Erfindung gemäß der Fig. 3a und 3b sieht demzufolge ein zusätzliches Kraftübertragungsbauteil 20 vor, welches parallel zum stegförmigen Betätigungselement 1 angeordnet ist, und dem Knebel 2 in seiner Gesamtkonzeption eine Art Rahmenprofil gibt.

Wie aus den Figuren 3a und 3b zu entnehmen ist, sind in den beiden Lagerböcken 5, 6 Bohrungen 21, 22 zentrisch ausgebildet, deren Mittelachsen fluchtend ausgerichtet sind. Der Lagerbock 5, dessen außenseitige Stirnfläche in den Figuren 1 und 2 dargestellt ist, hat demgemäss eine zur außenseitigen Stirnseite hin geschlossene Sackbohrung 21 in Form eines Dreiviertelkreises mit einem im wesentlichen ebenen Flächenabschnitt. Hierbei sei erwähnt, dass auch eine andere Querschnittsform für die vorstehend genannte Sackbohrung beispielsweise eine Ellipse, ein Vielnutprofil, ein Rechteck- oder Dreieckprofil und dergleichen vorgesehen sein kann, solange Drehmomente durch eine in die Sackbohrung 21 eingesteckte Achse in den Lagerbock übertragbar sind.

Der gegenüberliegende Lagerbock 6 ist mit der zentrischen Durchgangsbohrung 22 versehen, welche ein zur Sackbohrung 21 des Lagerbocks 5 identische Querschnittsform oder einen Vollkreisquerschnitt aufweist. Der Lagerbock 6 hat an seiner nach außen gerichteten Stirnseite einen Aussteifungsrahmen 23, welcher mit dem stegförmigen Betatigungselement 1 einstückig ausgebildet ist. Der Aussteifungsrahmen 23 umschließt eine in Draufsicht im wesentlichen schlüsselloch- oder nockenförmige Ausnehmung 25, die an einer zum Lagerbock 5 zugewandten Stirnseite von einer im wesentlichen kreisförmigen Platte 26 begrenzt ist, in welcher die zentrale Durchgangsbohrung 22 ausgebildet ist.

Als Kraftüberstragungs- bzw. Aussteifungselement 20 ist eine drehmomentübertragende Starrachse 27 vorgesehen, die zumindest in ihrem einen Endabschnitt ein der Sackbohrung 21 im Lagerbock 5 entsprechenden Querschnittsprofil für eine Torsionsübertragung in den Lagerbock 5 aufweist. An dem gegenüberliegenden Endabschnitt der Starrachse ist eine Nocke 24 vorzugsweise durch Aufpressen, Aufschrumpfen, Ankleben oder Anschweißen befestigt, deren Außenkontur der Innenkontur des Aussteifungsrahmens 23 des Lagerbocks 6 entspricht. Durch die Nockenform wird ebenfalls ein Torsionsmoment von der Starrachse 27 in den Lagerbock 6 mit Aussteifungsrahmen 23 eingeleitet.

Zur Montage wird die Starrachse 27 durch die Durchgangsbohrung 22 des einen Lagerbocks 6 hindurchgeschoben und anschließend mit dem freien Ende in das Sackloch 21 des Lagerbocks 5 eingepresst. Während dieses Einpressvorgangs wird gleichzeitig die auf dem anderen Ende der Starrachse 27 fixierte Nocke 23 in den Aussteifungsrahmen 23 des Lagerbocks 6 eingepresst. Alternativ oder zusätzlich hierzu können das profilierte freie Ende der Starrachse 27 sowie die gegenüberliegende Nocke 24 in der Sackbohrung 21 bzw. dem Aussteifungsrahmen 23 verklebt sein.

Vorzugsweise besteht die Starrachse 27 aus einem Stahlstab, während die daran fixierte Nocke 24 aus einem Aluminiumdruckguss besteht. Durch das Aussteifungsbauteil 20, welches Drehmomente in die Lagerböcke 5, 6 übertragen kann, erhält das stegförmige Betätigungselement 1 des erfindungsgemäßen Knebels 2 eine zusätzliche Aussteifung zur Verhinderung von Deformierungen infolge von Betätigungskräften auf die daran angelagerte Mitnahmeschiene 3, die in Form von Biegekräften in das Betätigungselement 1 eingeleitet werden. Das Aussteifungselement 20, vorliegend die Starrachse 27, befindet sich dabei auf der Schwenkachse des Knebels 2, wodurch dessen Massenträgheitsmoment nur unwesentlich erhöht und damit die Reaktionsfähigkeit des Knebels 2 nicht beeinflusst wird.

Auf der der Starrachse 27 abgewandten Seite der Nocke 24 ist ein Lagerzapfen 28 ausgebildet, der in eine entsprechend geformte Lageröse (nicht weiter gezeigt) des Schalteinrichtungsgehäuses schwenkbar eingesetzt werden kann. Alternativ hierzu kann die Nocke 24 auf der der Starrachse 27 abgewandten Stirnseite eine Aufnahmebohrung für einen gehäuseseitigen Lagerzapfen aufweisen. Schließlich kann die Starrachse 27 selbst die Schwenkachse des erfindungsgemäßen Knebels 2 darstellen.

In den Figuren 4a und 4b ist ein zweites Ausführungsbeispiel der erfindungsgemäßen Knebelverbindung dargestellt, welche eine Weiterbildung des ersten Ausführungsbeispiels der Erfindung darstellt.

Insofern werden nur jene technischen Merkmale nachfolgend detailliert beschrieben, welche zu der Knebelverbindung gemäß dem ersten Ausführungsbeispiel unterschiedlich sind, wobei bezüglich aller weiteren technischen Merkmale auf die eingangs allgemein beschriebene Knebelverbindung sowie auf das erste Ausführungsbeispiel Bezug genommen wird. Insofern sind alle bisher beschriebenen technischen Merkmale nachfolgend mit den gleichen Bezugszeichen versehen.

Der wesentliche Unterschied der Knebelverbindung gemäß dem zweiten Ausführungsbeispiel der Erfindung zum vorstehend beschriebenen ersten Ausführungsbeispiel besteht darin, dass das Aussteifungselement 20, vorliegend die Starrachse 27, gemäß dem zweiten Ausführungsbeispiel einteilig, vorzugsweise aus einem Aluminiumdruckguss hergestellt ist. Die Starrachse 27 weist demzufolge einen freien Endabschnitt 27a auf, mit einem Querschnittsprofil, welcher dem Querschnittsprofil der Sackbohrung 21 im Lagerbock 5 entspricht und somit ein Torsionsdrehmoment in den Lagerbock 5 übertragen kann. Das Querschnittsprofil entspricht dabei einem der Profile, wie sie anhand des ersten Ausführungsbeispiels beschrieben wurden.

Daran anschließend weist die Starrachse 27 vorzugsweise ein Rundprofil 27b auf mit einem Durchmesser, größer dem Durchmesser des Torsionsmoment einleitenden Endabschnitts 27a der Starrachse 27, wobei der an diesem Mittenabschnitt 27b sich anschließende weitere Endabschnitt 27c der Starrachse 27 zu der vorstehend beschriebenen Nockenform einstückig ausgebildet ist.

Durch die einteilige Ausgestaltung der Starrachse 27 als Aluminiumdruckgussbauteil entfällt der Fertigungsschritt für ein Fixieren der Nocke 24 an der Starrachse 27 und reduziert somit die Herstellungskosten. Da Aluminiumdruckguss jedoch nur geringere Kräfte übertragen kann, muss im Vergleich zur Stahlachse gemäß dem ersten Ausführungsbeispiel der Durchmesser der Starrachse 27 gemäß dem zweiten Ausführungsbeispiel insbesondere in deren Mittenabschnitt 27b vergrößert werden. Dementsprechend ist die Durchgangsbohrung 22 durch den Lagerbock 6 an den Außendurchmesser im Mittenabschnittsbereich der Starrachse 27 entsprechend angepasst. Bezüglich der Montage der Starrachse 27 des zweiten Ausführungsbeispiels kann aus Vereinfachungsgründen auf die Beschreibung des ersten Ausführungsbeispiels verwiesen werden. Auch bezüglich der Gestaltung der Nocke 24 wird auf das erste Ausführungsbeispiel verwiesen.

Durch die erfindungsgemäße Knebelverbindung in sämtlichen zwei Ausführungsbeispielen wird folglich ein in sich biegesteifes kompaktes Bauteil geschaffen mit einer Mitnahmeschiene 3, welche die Knebel von sich daran anschließenden Schalteinrichtungen um- bzw. übergreift und damit in jeder Ausziehposition zu deren Betätigung von Außen zugänglich bleibt. Das teleskopförmige Ausfahren der Mitnahmeschiene 3 aus dem tunnelförmigen Betätigungselement 1 und das Übergreifen der Knebel von sich daran anschließenden Schalteinrichtungen ermöglicht ein einfaches Hin- und Herschieben der Mitnahmeschiene 3 von Hand ohne die Notwendigkeit eines zusätzlichen Werkzeugs. Hierdurch wird die Handhabung der Knebelverbindung insgesamt verbessert, wobei die Funktionsfähigkeit insbesondere durch die Starrachse 27 entscheidend verbessert wird. Da es sich bei der erfindungsgemäßen Knebelverbindung bestehend aus dem Knebel 2, dem daran sich einstückig anschließenden Betätigungselement 1 und der Mitnahmeschiene 3 jeweils um Kunststoffspritzgussteile handelt, ist deren Herstellung äußerst kostengünstig. Gleiches trifft auch für das Aussteifungselement in Form der Starrachse 27, insbesondere gemäß dem zweiten Ausführungsbeispiel zu.

Die vorliegende Erfindung betrifft eine Knebelverbindung zur starren Kopplung der Knebel zumindest zweier Schalteinrichtungen, vorzugsweise eines Fernantriebs und eines daran angestapelten LS-Schalters mit einer teleskopförmig an/in einer Führung des eine Knebels ausziehbar gelagerten Mitnahmeschiene, die einen Eingriffsabschnitt hat, der mit dem anderen Knebel für eine Kraftübertragung in Eingriff bringbar ist, in dem er den anderen Knebel zumindest abschnittsweise um- oder übergreift. Des weiteren ist ein Aussteifungselement in Form einer im Schwenkmittelpunkt des Knebels liegenden Starrachse vorgesehen, welche sich im Parallelabstand zur Führung erstreckt und über zwei axial beabstandete Lagerböcke mit der Führung unter Ausbildung eines starren Rahmens verbunden ist, wobei die Starrachse Torsionsmomente in die Lagerböcke übertragen kann.

## Patentansprüche

1. Knebelverbindung zur starren Kopplung des Knebels (2) einer Schalteinrichtung, vorzugsweise eines Fernantriebs mit dem Knebel mindestens einer weiteren Schalteinrichtung mittels eines an einem der Knebel geführten Kopplungsbauteils (3),
**gekennzeichnet durch**
ein achsförmiges Aussteifungselement (20), welches an seinen Endabschnitten mit dem das Kopplungsbauteil führenden Knebel (2) im Parallelabstand zum Kopplungsbauteil (3) derart befestigt ist, um Torsionsmomente in den Knebel (2) zu übertragen.

2. Knebelverbindung nach Anspruch 1, **dadurch**
**gekennzeichnet, dass**
der das Kopplungsbauteil (3) lagernde Knebel (2) ein Drehgelenk (5, 6) zur schwenkbaren Lagerung des Knebels (2) am Gehäuse der Schalteinrichtung hat, welches derart gestaltet ist, dass in Betätigungsrichtung einwirkende Biegekräfte auf das Kopplungsbauteil (3) über das Drehgelenk (5, 6) in das Gehäuse übertragbar sind.

3. Knebelverbindung nach Anspruch 2, **dadurch**
**gekennzeichnet, dass**
das Drehgelenk aus zwei axial beabstandeten Lagerböcken (5, 6) besteht, die am Schalteinrichtungsgehäuse gelagert sind.

4. Knebelverbindung nach einem der vorstehenden Ansprüche,
**dadurch gekennzeichnet, dass**
das achsförmige Aussteifungselement (20) an den zwei Lagerböcken (5, 6), vorzugsweise auf der Schwenkachse des Knebels (2) fixiert ist.

5. Knebelverbindung nach Anspruch 4, **dadurch**
**gekennzeichnet, dass**
der eine Lagerbock (5) eine Sackbohrung (21) und der andere Lagerbock (6) eine Durchgangsbohrung (22) aufweist in denen das Aussteifungselement (20) eingesetzt ist.

6. Knebelverbindung nach Anspruch 5, **dadurch**
**gekennzeichnet, dass**
das zumindest eine der Bohrungen, vorzugsweise die Sackbohrung (21) ein Querschnittsprofil zur Übertragung eines Torsionsmoments aufweist, wobei das Aussteifungselement (20) an zumindest seinem einen Endabschnitt an diese Querschnittsform angeglichen ist.

7. Knebelverbindung nach Anspruch 6, **dadurch**
**gekennzeichnet, dass**
der die Durchgangsbohrung (22) aufweisende Lagerbock (6) an einer Stirnseite zu einem Aussteifungsrahmen (23) ausgeformt ist, der eine nockenförmige Innenkontur hat.

8. Knebelverbindung nach Anspruch 7, **dadurch**
**gekennzeichnet, dass**
das Aussteifungselement (20) aus einer Starrachse (27) und eine Nocke (24) besteht, welche in den Aussteifungsrahmen (24) für eine Torsionsmomentübertragung eingesetzt ist.

9. Knebelverbindung nach Anspruch 8, **dadurch**
**gekennzeichnet, dass**
der das Kopplungsbauteil (3) lagernde Knebel (2) ein stegförmiges Betätigungselement (1) hat, welches sich in Längsrichtung des Kopplungsbauteils (3) erstreckt und eine Führung für das Kopplungsbauteil (3) bildet, wobei an den axialen Enden des Betätigungselements (1) die Lagerböcke (5, 6) angeordnet sind, wodurch sich zusammen mit dem Aussteifungselement (20) in Draufsicht ein geschlossener Starrahmen ergibt.

## Claims

1. Toggle connection for the rigid coupling of the toggle (2) of a switching device, preferably of a remote drive, with the toggle of at least one further switching device by means of a coupling component (3) mounted on one of the toggles, **characterised by**
an axially-formed stiffening element (20), the end sections of which are fixed to the toggle (2) carrying the coupling component at a parallel distance from the coupling component in such a way as to transmit torsional moments into the toggle (2).

2. Toggle connection according to claim 1, **characterised in that**
the toggle (2) on which the coupling component (3) is mounted has a hinged joint (5, 6) allowing the toggle (2) to be mounted pivotably on the housing of the switching device which is designed in such a way that bending forces acting on the coupling component (3) in the direction of operation can be transmitted via the hinged joint (5, 6) into the housing.

3. Toggle connection according to claim 2, **characterised in that**
the hinged joint consists of two axially-spaced bearing blocks (5, 6) which are mounted on the housing of the switching device.

4. Toggle connection according to one of the preceding claims, **characterised in that** the axially-formed stiffening element (20) is fixed on the two bearing blocks (5, 6), preferably on the pivoting axis of the toggle (2).

5. Toggle connection according to claim 4, **characterised in that**
one bearing block (5) possesses a blind bore (21) and the other bearing block (6) possesses a through-bore (22) into which the stiffening element (20) is fitted.

6. Toggle connection according to claim 5, **characterised in that**
at least one of the bores, preferably the blind bore (21) possesses a cross-sectional profile for the transmission of a torsional moment, whereby the stiffening element (20) is matched to this cross-sectional form in at least one of its end sections.

7. Toggle connection according to claim 6, **characterised in that**
the bearing block (6) with the through-bore (22) is formed on one end face into a stiffening frame (23) which has a cam-formed inner contour.

8. Toggle connection according to claim 7, **characterised in that**
the stiffening element (20) consists of a rigid axis (27) and a cam (24) which is fitted into the stiffening frame (23) so as to allow the transmission of torsional moments.

9. Toggle connection according to claim 8, **characterised in that**
the toggle (2) on which the coupling component (3) is mounted has a rib-formed actuating element (1) which extends in the longitudinal direction of the coupling component (3) and forms a guide for the coupling component (3), whereby the bearing blocks (5, 6) are arranged on the axial ends of the actuating element (1), producing, together with the stiffening element (20), a closed rigid frame when viewed from above.

## Revendications

1. Liaison mécanique de leviers pour le couplage rigide du levier (2) d'un dispositif de commutation, de préférence d'un système de commande à distance, avec le levier d'au moins un autre dispositif de commutation, au moyen d'un élément de couplage (3) guidé sur l'un des leviers, **caractérisée par le fait qu**'elle comprend un élément de raidissement (20) en forme d'axe qui est fixé par ses portions d'extrémité au levier (2) guidant l'élément de couplage, avec un espacement parallèle par rapport à l'élément de couplage (3), de manière à transmettre des moments de torsion dans le levier (2).

2. Liaison mécanique de leviers selon la revendication 1, **caractérisée par le fait que** le levier (2), dans lequel est monté l'élément de couplage (3), comporte une articulation tournante (5, 6) pour le montage pivotant du levier (2) sur le boîtier du dispositif de commutation, laquelle articulation est agencée de manière telle que des efforts de flexion agissant sur l'élément de couplage (3), dans la direction d'actionnement, puissent être transmis dans le boîtier, par l'intermédiaire de l'articulation tournante (5, 6).

3. Liaison mécanique de leviers selon la revendication 2, **caractérisée par le fait que** l'articulation tournante se compose de deux supports de palier (5, 6) qui sont espacés dans le sens axial et sont montés sur le boîtier du dispositif de commutation.

4. Liaison mécanique de leviers selon une des revendications précédentes, **caractérisée par le fait que** l'élément de raidissement (20) en forme d'axe est fixé aux deux supports de palier (5, 6), de préférence sur l'axe de pivotement du levier (2).

5. Liaison mécanique de leviers selon la revendication 4, **caractérisée par le fait que** l'un des supports de palier (5) présente un trou borgne (21) et l'autre support de palier (6) un trou traversant (22), trous dans lesquels est monté l'élément de raidissement (20).

6. Liaison mécanique de leviers selon la revendication 5, **caractérisée par le fait qu'**au moins un des trous, de préférence le trou borgne (21), présente un profil transversal pour transmettre un moment de torsion, l'élément de raidissement (20) étant adapté à ce profil transversal, à au moins une de ses portions d'extrémité.

7. Liaison mécanique de leviers selon la revendication 6, **caractérisée par le fait que** le support de palier (6) présentant le trou traversant (22) est conformé, sur une face frontale, en cadre de raidissement (23) qui a un contour intérieur en forme de came.

8. Liaison mécanique de leviers selon la revendication 7, **caractérisée par le fait que** l'élément de raidissement (20) est constitué d'un axe rigide (27) et d'une came (24) qui est montée dans le cadre de raidissement (23), en vue d'une transmission de moments de torsion.

9. Liaison mécanique de leviers selon la revendication 8, **caractérisée par le fait que** le levier (3), dans lequel est monté l'élément de couplage (3), comporte un élément d'actionnement (1) en forme de barrette, qui s'étend dans le sens longitudinal de l'élément de couplage (3) et constitue un guidage pour l'élément de couplage (3), les supports de palier (5, 6) étant disposés sur les extrémités axiales de l'élément d'actionnement (1), ce qui donne, conjointement avec l'élément de raidissement (20), en vue de dessus, un cadre rigide fermé.
